# EUROPÄISCHE PATENTSCHRIFT

(11) **EP 2 063 201 B1**
(45) Veröffentlichungstag und Bekanntmachung des Hinweises auf die Patenterteilung: **27.02.2013**
(21) Anmeldenummer: 09003503.1
(22) Anmeldetag: 28.01.2004
(51) Int. Cl.: F25B 40/00, F25B 5/04, F25B 41/06, F25B 5/00

(54) **Verfahren zum Betreiben einer Kälteanlage**
Method of operating a refrigeration system
Procédé de fonctionnement d'un système frigorifique

(43) Veröffentlichungstag der Anmeldung: 27.05.2009
(62) Teilanmeldung aus: 04705750.0
(73) Patentinhaber: Meister, Remo, 3658 Merligen (CH)
(72) Erfinder: Meister, Remo, 3658 Merligen (CH)
(74) Vertreter: Rentsch Partner AG

(56) Entgegenhaltungen:
- EP-A- 0 325 163
- EP-A- 1 043 550
- WO-A-03/051657
- WO-A-2004/053406
- DE-A1- 2 451 361
- DE-U1- 29 800 048
- US-A- 3 640 086
- US-A- 4 493 193
- US-A- 5 150 584
- US-A- 5 533 352
- US-A- 6 164 086
- US-B1- 6 293 123
- US-B1- 6 330 802
- US-B1- 6 438 978
- US-B1- 6 446 450

## Beschreibung

### Technisches Gebiet:

Kälteerzeugungsanlagen in Kühl- und Tiefkühlanlagen, Kältetechnik, Kältemaschine für Kühl- und Heizbetrieb, Kälteanlagen, Kältesätze, Wärmepumpen, Klimaanlagen und weitere.

### Stand der Technik:

Bekannt in der Kältetechnik ist erstens der Trockenexpansionsbetrieb, bei dem das Kältemittel über ein Einspritzventil eine Druckreduktion erfährt und vom flüssigen Zustand in ein Flüssig/Dampfgemisch übergeht, um im Verdampfer vollständig zu verdampfen, um dann mit leicht überhitztem Dampf den Verdampfer zu verlassen und so durch Wärmeaufnahme ein zweites Medium herunterkühlt und zweitens, der Thermosyphonbetrieb, bei dem das Kältemittel über ein Ausgleichs- und Abscheidegefäss dem Verdampfer entweder mittels Schwerkraft oder mit Hilfe einer Pumpe flüssig zugeführt wird und wo beim Verdampferaustritt durchaus noch Flüssigkeitsanteile im Dampf enthalten sein können und so in der Regel keine Überhitzung des Kältemittels am Verdamoferaustritt entsteht.
Das Dokument US 6 293 123 B1 offenbart ein Verfahren zum Betreiben einer Kälteanlage gemäß dem Oberbegriff des Anspruchs 1 bzw. eine Kälteanlage gemäß dem Oberbegriff des Anspruchs 4.

Allen diesen Systemen haften unter Praxisbedingungen mehr oder weniger grosse Nachteile an, welche wir durch unsere Erfindung eliminieren und somit beträchtlich Energie- und Kosteneinsparungen erzielen.

Trockenexpansionssysteme haben den Vorteil einfacher Bauart und kleinen Kältemittelinhalten.

Der Verdampferwirkungsgrad wird im Wesentlichen beeinflusst durch eine möglichst kleine Verdampferüberhitzung.

Für den Verdichter ist dies aber von Nachteil und er verlangt eine entsprechend hohe Überhitzung (Liefergradverbesserung, Schmierung, etc.).

Der Schnittpunkt dieser beiden Forderungen (optimale Überhitzung für den Verdampfer und Verdichter, welche gegensätzlich optimal sind) gibt die maximale Anlagenkennlinie (wirtschaftlichster Betrieb).

Durch unsere Erfindung gelingt es erstmals, diese Abhängigkeit zwischen kleinster Überhitzung für den Verdampfer und grosser Überhitzung für den Verdichter zu durchbrechen.

Dabei wird erreicht, den Prozess für eine gegebene Kälteleistung Qo mit dem dafür benötigten kleinsten physikalisch möglichen Massenstrom zu fahren, was zu erheblichen wirtschaftlichen und energetischen Vorteilen führt.

Unsere Innovation bezieht sich erstens auf das Trockenexpansionssystem (6) (1), auf das Trockenexpansionssystem (6) (1) mit nachgeschaltetem IWT (2) (Interner Wärmeaustauscher, also mit einem Wärmeaustausch zwischen Kältemittelflüssigkeitsleitung vor dem Expansionsventil einerseits und dem Saugdampf nach dem Verdampfer andererseits), auf das Zweistufenverdampfungssystem (6) (1 + 2) (einer Kombination von Trockenexpansionsystem und Thermosyphonsystem, Verdampfer mit IWT) und weitere auf dieser Basis aufgebauter Kälteanlagen.

Allen diesen Systemen sind je nach Betriebsbedingungen relativ grosse Temperaturschwankungen kältemittelseitig vor dem Einspritzventil (6) (A) und vor dem Verdichter (5) (B) eigen.

Diese Temperaturen des Kältemittels (vor dem Einspritzventil (A) und vor dem Verdichter (B)) werden heute nicht konstant gehalten oder exakt geregelt.

Oft wird, wenn überhaupt, nur der Hoch- oder Saugdruck (Pc/Po) geregelt und/oder konstant gehalten.

Dies führt zu mehr oder weniger grossen Schwankungen und Rückkoppelungen (Aufschaukeln) des Kältesystems und somit zu Verlusten im Wirkungsgrad und unstabilen Regelkreisen.

Die hauptsächlichen Faktoren für diese Schwankungen sind einerseits der sich mit der veränderten Temperatur des Kältemittels (A) veränderte x-Wert (x-Wert ist der Wert, welcher den Anteil des bereits verdampften Kältemittels am Anfang des Verdampfungsprozesses angibt) des Kältemittelzustandes im Einspritzventil (6) und im Verdampferanfang (1), was Auswirkungen auf die Einspritzventil- (6) und Verdampferleistung (1) sowie das Regelverhalten des Einspritzventils (6) und dessen Leistung, respektive den geförderten Kältemittelmassenstrom hat und andererseits beim Saugdampf am Eintritt in den Verdichter (5), wo die veränderte Temperatur (B), wegen dem der jeweiligen Temperatur (und Druck) zugeordneten spezifischen Volumen, einen Einfluss auf das Fördervolumen des Verdichters (5), also wiederum des geförderten Massenstroms, hat.

Diese sich infolge von Temperaturänderungen ständig verändernden Massenströme bringen mehr oder weniger grosse Störfaktoren in den Regelkreis der Kälteanlage ein, was zu Schwankungen im Prozess und somit zu Leistungsverminderungen führt.

### Detaillierte Darstellung der Erfindung:

Ziel der Erfindung ist es, bei Kühl-/Tiefkühlanlagen, Kältemaschinen für Kühl-und Heizbetrieb, Kälteanlagen, Kältesätzen, Wärmepumpen und allen Anlagen mit Einsatz von Kältemitteln und Kälteträgern einen stabilen Betrieb der Anlage dadurch zu erreichen, dass die Temperatur des Kältemittels vor dem Einspritzventil (6) (A) auf einen definierten Temperaturwert (A) konstant gehalten wird.

Die Kältemittelflüssigkeitstemperaturkonstanthaltung vor dem Einspritzventil und ggf. die Druckdifferenz/Niveauregelung des Einspritzventils führen zu einem stabilen Betrieb der Kälteanlagen (auch mit grossen Leistungsänderungen).

Kommt dabei ein Zweistufenverdampfer (1 + 2) zum Einsatz, können zusätzlich kleinste Temperaturdifferenzen zwischen dem zu kühlenden Medium einerseits (C/D) und der Verdampfungstemperatur to (Saugdruck) andererseits erzielt werden.

Diese Temperaturdifferenz kann in jedem Fall kleiner sein als wenn das Kältemittel bei Trockenexpansionsbetrieb den Verdampfer (1) "überhitzt" (P8/T22) verlässt.

Neu an unserer Erfindung ist, dass die Temperatur des flüssigen Kältemittels vor dem Einspritzventil auf einen vorgegebenen Wert (A) konstant gehalten wird.

Dieses Konstanthalten erfolgt mittels eines Wärmeaustauschers (4) in der Kältemittelflüssigkeitsleitung vor dem Einspritzventil, welcher durch ein zweites Medium die Austrittstemperatur des flüssigen Kältemittels konstant hält. Das zur Konstanthaltung der Kältemittelflüssigkeitstemperatur eingesetzte Medium kann dabei in seiner Art beliebig sein (gasförmig, flüssig, etc.).

Zur Konstanthaltung der Kältemittelflüssigkeitstemperatur vor dem Einspritzventil (A) wird der Vorlauf (D) des zu kühlenden Mediums, zum Beispiel Wasser, Sole, etc., durch einen Wärmeaustauscher (4) geleitet, bei dem auf der zweiten Seite des Wärmetauschers das Kältemittel entweder im Gleich-, Kreuz- oder Gegenstrom, etc. geführt wird.

Die Kältemittelflüssigkeitstemperatur vor dem Einspritzventil (A) kann auch mittels Massenstromregelung der Kältemittelflüssigkeit (9) durch den IWT (2) oder des Saugdampfes (12) durch den IWT (2) geregelt werden (es fliessen je nach Bedingungen zum Teil nur Teilmassenströme durch den IWT (2)).

Neu bei der Erfindung ist, dass die Kältemittelflüssigkeitstemperatur speziell beim Zweistufenverdampfungsprozess (1 + 2) vor dem Einspritzventil (6) (A) auf einem sehr tiefen Wert, nahe oder auf der linken Grenzkurve des log (p), h-Diagramms für Kältemittel, (das Kältemittel tritt also flüssig wie bei einem Thermosyphonsystem oder mit minimalem Dampfgehalt in den Verdampfer (1)) konstant gehalten wird.

Weiter gibt es Kältesysteme mit eingesetzten IWT's (2) (Zweistufenverdampfer, semigeflutete Systeme), welche das flüssige Kältemittel vor dem Einspritzventil (A) (und den Temperaturkonstanthaltungsmassnahmen) unterkühlen und den Saugdampf nach dem Verdampfer (1) (2) überhitzen (B).

Die Erfindung beruht darauf, dass durch geeignete Massnahmen die Kältemittelflüssigkeitstemperatur vor dem Einspritzventil (A) auf einem beliebigen Wert, (innerhalb des physikalisch Möglichen aber bei Bedarf bis an die physikalischen Grenzen gehend), konstant gehalten wird.

Durch die konstante Temperatur der Kältemittelflüssigkeit vor dem Einspritzventil (A) wird ein stabiler Betrieb und wenn gewünscht, kleinste Temperaturdifferenzen zwischen den zu kühlenden Medien (Ein-/ Austrittstemperatur (C/D) einerseits und Eintritts- und/oder Austrittstemperatur zur Verdampfungstemperatur (C/D zu to) andererseits) erreicht.

### Aufzählung der Zeichnungen:

- Fig. 1: Mögliche Lösungen zur Kontrolle der Kältemitteltemperaturen vor dem Einspritzventil und Verdichter.
- Fig. 2: Mögliche Lösungen zur Kontrolle der Kältemitteltemperaturen vor dem Einspritzventil und Verdichter ohne Hilfspumpen im Sekundärkreislauf.
- Fig. 3: Mögliche Lösungen zur Kontrolle der Kältemitteltemperaturen vor dem Einspritzventil und Verdichter bei Trockenexpansionsbetrieb ohne IWT
- Fig. 4: Mögliche Lösungen zur Kontrolle der Kältemitteltemperaturen vor dem Einspritzventil und Verdichter bei Trockenexpansionsbetrieb mit IWT und oder Zweistufenverdampfung.
- Fig. 5: Mögliche Lösungen zur Kontrolle der Kältemitteltemperaturen vor dem Einspritzventil und Verdichter bei Trockenexpansionsbetrieb mit IWT und oder Zweistufenverdampfung mit externem Unterkühler.
- Fig. 6: log (p), h-Diagramm

Die Zeichnungen erläutern den Sinn und erheben keinen Anspruch auf Vollständigkeit.

### Ausführung der Erfindung:

Die Erfindung beruht darauf, dass mittels geeigneter Massnahmen ein stabiler Betrieb von Kühlanlagen bei kleinen Temperaturdifferenzen der zu kühlenden Medien und somit höheren Wirkungsgraden (und dadurch hocheffiziente Verdampfung in Kälteanlagen) erzielt wird.

Das Verfahren der Kälteerzeugung wird dahingehend ergänzt oder geändert, dass neben den kontrollierten Saug- und Hochdrücken in Kältesystemen neu die Temperatur des flüssigen Kältemittels vor dem Einspritzventil (A) kontrolliert, geregelt und konstant gehalten wird.

Durch das Kontrollieren der Kältemitteltemperatur vor dem Einspritzventil (A) ergeben sich definierte Zustände im Kältemittelgemisch (Flüssig/Dampf). Diese definierten Zustände im Kältemittel führen zu stabilen Verhältnissen im Kältekreislauf.

Durch das Stabilisieren dieser Temperatur und des damit verbundenen jeweiligen Zustandes des jeweiligen Kältemittels an diesem Punkt im Kältekreislauf erzielen wir stabile Verhältnisse und verhindern Rückkoppelungen in der Regeltechnik und ein Aufschaukeln des Systems und somit weniger Störgrössen, was zu einem stabilen Regelkreis und somit zu einem stabilen Betrieb der Kälteanlagen und somit zu einer hocheffizienten Verdampfung führt.

Durch den gewonnenen stabiten Betrieb ergeben sich Energie- und Kostenersparnisse und es wird möglich, speziell in Kombination mit der Zweistufenverdampfungstechnik (1 + 2), Prozesse mit wesentlich kleineren Temperaturdifferenzen der zu kühlenden Medien zu den jeweiligen Verdampfungstemperaturen zu fahren.

Dadurch können Prozesse auf einfache und kostengünstige Weise gefahren werden, welche heute in dieser Art nicht möglich sind.

Die Temperatur (A) und die dazugehörenden Kältemittelzustände können auf viele mögliche Arten kontrolliert und stabilisiert werden.

Die Aufzählung der Möglichkeiten beschränkt sich in dieser Patentschrift sinngemäss auf einige wenige.

Die Innovation ist das Kontrollieren des beschriebenen Kältemittelzustandes (A). Es ist somit möglich, nur mit der Temperaturkontrolle des flüssigen Kältemittels vor dem Einspritzventil (A) zum gewünschten Ergebnis zu kommen.

Geeignete Massnahmen für die Temperaturkontrolle des Kältemittels vor dem Einspritzventil sind:
1. Die Temperatur des flüssigen Kältemittels vor dem Einspritzventil mit einem Sekundärmedium über einen Wärmeaustausch (4) konstant halten.
2. Die Temperatur des flüssigen Kältemittels vor dem Einspritzventil, speziell bei Verwendung eines IWT's oder der Anwendung des Zweistufenverdampfungsprozesses, mittels Einsatz eines Regelventils (9) konstant zu halten. Diese Regelung leitet nur einen bestimmten Massenstrom durch den IWT oder die zweite Stufe des Zweistufenverdampfers und den restlichen Massenstrom (E) direkt oder indirekt zum Einspritzventil, wobei der am IWT oder der zweiten Stufe des Zweistufenverdampfers vorbeigeleitete Massenstrom (E) gekühlt, erwärmt oder gleich gehalten werden kann.

Die Temperatur vor dem Einspritzventil wird mittels geeigneter Massnahmen (wie oben beschrieben) konstant gehalten. Diese Temperaturkonstanthaltung des flüssigen Kältemittels vor dem Einspritzventil erfolgt mit einem zwischen der Flüssigkeitsleitung und dem Mediumvorlauf eingebauten Wärmeaustauscher (4).

Durch den Wärmetauscher (4) wird ein Teil- oder der ganze Massenstrom des gekühlten Mediums im Gleich-, Gegen- oder Kreuzstrom, etc. zur Kältemittelflüssigkeit geführt (10/11).

Das Medium kann dabei mit einer geregelten oder ungeregelten Temperatur durch den Tauscher geführt werden.

Durch die richtige Dimensionierung des Wärmetauschers (4) findet eine Unterkühlung respektive Konstanthaltung der Kältemittelflüssigkeit vor dem Einspritzventil (A) auf einem beliebigen aber auf Wunsch auch auf einem sehr tiefen Temperaturniveau statt, was bedeutet, dass der Verdampfer (1) mit flüssigem oder nur geringem Anteil von bereits verdampftem Kältemittel gespiesen wird.

Der Anteil an bereits verdampftem Kältemittel in den Verdampfer kann mit einer entsprechenden Temperatur des flüssigen Kältemittels vor dem Einspritzventil (A) auf die Verdampferbauart (1) und somit den Wirkungsgrad zum Starten des Verdampfungsprozesses optimiert und eingestellt werden.

Alternativ zur Übersteuerung der Einspritzventilregelung durch die Sauggastemperatur durch Überfluten der zweiten Stufe des Zweistufenverdampfers bei zu hohen Saugdampftemperaturen vor dem Verdichter (T23) kann die Kältemittelflüssigkeitseintrittstemperatur in die zweite Verdampferstufe (IWT) (2) (F) zum Beispiel mittels eines externen Unterkühlers (3) bei hohen Kondensatioostemperaturen begrenzt werden. Dieses Ausführungsbeispiel fällt jedoch nicht unter den Schutzbereich der Ansprüche.

Alternativ zu dieser Begrenzung kann ein Teil des Kältemittelflüssigkeitsmassentroms (E), in Abhängigkeit der Saugdampftemperatur (B), an der zweiten Verdampferstufe (IWT) (2) vorbei geleitet werden.

## Patentansprüche

1. Verfahren zum Betreiben einer Kälteanlage, welche in einem Kältemittelkreislauf einen Verdichter (5), einen Kondensator, ein Einspritzventil (6) sowie einen Verdampfer (1) umfasst, der sekundärseitig von einem zu kühlenden Sekundärmedium durchströmt wird, **dadurch gekennzeichnet, dass** mittels eines zwischen der Kältemittelflüssigkeitsleitung zum Einspritzventil (6) und dem Vorlauf des sekundären Mediums arbeitenden Wärmetauschers (4) die Kältemitteiflüssigkeitstemperatur (A) vor dem Einspritzventil (6) konstant gehalten wird und durch das Konstanthalten der Kältemittelflüssigkeitstemperatur (A) vor dem Einspritzventil (6) stabile Verhältnisse im Regel- und Kältekreislauf erreicht werden.

2. Verfahren nach Anspruch 1, **dadurch gekennzeichnet, dass** der Massenstrom des gekühlten Sekundärmediums ganz oder teilweise im Gleich-, Gegen- oder Kreuzstrom zur Kältemittelflüssigkeit durch den Wärmetauscher (4) geführt wird.

3. Verfahren nach Anspruch 1 oder 2, **dadurch gekennzeichnet, dass** durch den Einsatz eines Regelventils (9) zwischen der Kältemittelflüssigkeitsleitung zum Einspritzventil (6) und einem Internen Wärmetauscher (2), welcher der zweiten Verdampfungsstufe entspricht, nur ein bestimmter Teil des Massenstroms des Kältemittels durch den Internen Wärmetauscher (2) und der restliche Massenstrom direkt zum Einspritzventil (6) geleitet wird und dadurch die Kältemittelflüssigkeitstemperatur (A) vor dem Einspritzventil (6) zusätzlich konstant gehalten wird.

4. Kälteanlage zur Durchführung des Verfahrens nach einem der Ansprüche 1 bis 3, welche Kälteanlage in einem Kältemittelkreislauf einen Verdichter (5), einen Kondensator, ein Einspritzventil (6) sowie einen Verdampfer (1) umfasst, der sekundärseitig von einem zu kühlenden Sekundärmedium durchströmt wird, **dadurch gekennzeichnet, dass** zwischen der Kältemittelflüssigkeitsleitung zum Einspritzventil (6) und dem Vorlauf des sekundären Mediums ein Wärmetauscher (4) angeordnet ist, welcher primärseitig von der Kältemittelflüssigkeit und sekundärseitig vom gekühlten Sekundärmedium durchströmt wird.

## Claims

1. Method for operating a refrigeration plant which, in a refrigerant circuit, comprises a compressor (5), a condenser, an injection valve (6) and an evaporator (1) through which at the secondary side a secondary medium to be cooled flows, **characterized in that** the refrigerant liquid temperature (A) upstream of the injection valve (6) is held constant by means of a heat exchanger (4) which operates between the refrigerant liquid line to the injection valve (6) and the feed line of the secondary medium, and stable conditions in the regulating and refrigerant circuit are attained as a result of the refrigerant liquid temperature (A) upstream of the injection valve (6) being held constant.

2. Method according to Claim 1, **characterized in that** the mass flow of the cooled secondary medium is conducted entirely or partially through the heat exchanger (4) in a concurrent-flow, countercurrent-flow or cross-flow configuration with respect to the refrigerant liquid.

3. Method according to Claim 1 or 2, **characterized in that**, through the use of a regulating valve (9) between the refrigerant liquid line to the injection valve (6) and an internal heat exchanger (2), which corresponds to the second evaporation stage, only a defined part of the mass flow of the refrigerant is conducted through the internal heat exchanger (2) and the remaining mass flow is conducted directly to the injection valve (6), and in this way the refrigerant liquid temperature (A) upstream of the injection valve (6) is additionally held constant.

4. Refrigeration plant for carrying out the method according to one of Claims 1 to 3, which refrigeration plant, in a refrigerant circuit, comprises a compressor (5), a condenser, an injection valve (6) and an evaporator (1) through which at the secondary side a secondary medium to be cooled flows, **characterized in that** a heat exchanger (4) is arranged between the refrigerant liquid line to the injection valve (6) and the feed line of the secondary medium, through the primary side of which heat exchanger the refrigerant liquid flows and through the secondary side of which heat exchanger the cooled secondary medium flows.

## Revendications

1. Procédé de fonctionnement d'un système frigorifique comprenant, dans un circuit d'agent réfrigérant, un compresseur (5), un condensateur, une soupape d'injection (6) ainsi qu'un évaporateur (1) traversé du côté secondaire par un agent secondaire à refroidir, **caractérisé en ce que** la température de liquide d'agent réfrigérant (A) est maintenue constante avant la soupape d'injection (6) à l'aide d'un échangeur thermique (4) fonctionnant entre la conduite de liquide d'agent réfrigérant conduisant à la soupape d'injection (6) et la conduite d'amenée d'agent secondaire, et des rapports stables dans le circuit de régulation et de froid sont atteints grâce au maintien constant de la température de liquide d'agent réfrigérant (A) avant la soupape d'injection (6).

2. Procédé selon la revendication 1, **caractérisé en ce que** le débit massique de l'agent secondaire refroidi est entièrement ou en partie conduit dans les courants continus, les contre-courants, ou les courants croisés de liquide d'agent réfrigérant à travers l'échangeur thermique (4).

3. Procédé selon la revendication 1 ou 2, **caractérisé en ce que** seule une partie déterminée du débit massique de l'agent réfrigérant est conduite à travers l'échangeur thermique (2) interne par le biais de l'utilisation d'une soupape de régulation (9) prévue entre la conduite de liquide d'agent réfrigérant conduisant à la soupape d'injection (6) et un échangeur thermique (2) interne correspondant à la deuxième étape d'évaporation, et le débit massique restant est directement conduit à la soupape d'injection (6), permettant ainsi en outre de maintenir constante la température de liquide d'agent réfrigérant (A) avant la soupape d'injection (6).

4. Système frigorifique permettant de mettre en oeuvre le procédé selon l'une quelconque des revendications 1 à 3, ledit système frigorifique comprenant, dans un circuit d'agent réfrigérant, un compresseur (5), un condensateur, une soupape d'injection (6) ainsi qu'un évaporateur (1) traversé du côté secondaire par un agent secondaire à refroidir, **caractérisé en ce qu'**un échangeur thermique (4) est disposé entre la conduite de liquide d'agent réfrigérant conduisant à la soupape d'injection (6) et la conduite d'amenée d'agent secondaire, ledit échangeur thermique étant traversé du côté principal par le liquide d'agent réfrigérant et du côté secondaire par l'agent secondaire refroidi.
